# EUROPÄISCHE PATENTSCHRIFT

(11) **EP 4 115 019 B1**
(45) Veröffentlichungstag und Bekanntmachung des Hinweises auf die Patenterteilung: **13.12.2023**
(21) Anmeldenummer: 21742035.5
(22) Anmeldetag: 27.05.2021
(51) Int. Cl.: E01F 13/02

(54) **ABSPERRVORRICHTUNG UND -SYSTEM**
BARRIER APPARATUS AND SYSTEM
DISPOSITIF ET SYSTÈME DE BARRIÈRE

(30) Priorität: 30.05.2020 DE 102020003293
(43) Veröffentlichungstag der Anmeldung: 11.01.2023
(73) Patentinhaber: Jewski, Joachim, 53881 Euskirchen (DE)
(72) Erfinder: Jewski, Joachim, 53881 Euskirchen (DE)
(74) Vertreter: Koch, Theodor
(86) Internationale Anmeldenummer: PCT/DE2021/000100
(87) Internationale Veröffentlichungsnummer: WO 2021/244687

(56) Entgegenhaltungen:
- CH-A5- 597 433
- DE-U- 6 930 949
- FR-A1- 3 029 544
- GB-A- 2 269 616
- JP-A- 2017 082 449

## Beschreibung

Die Erfindung betrifft eine Absperrvorrichtung zum Anordnen auf einem Untergrund, umfassend einen zumindest im Wesentlichen rohrförmigen Hohlkörper, welcher eine Längsrichtung der Absperrvorrichtung definiert, ein Betätigungselement, welches an einem ersten freien Ende des Hohlkörpers angeordnet und relativ zu dem Hohlkörper zwischen einer Loseposition und einer Verankerungsposition beweglich ist, einen mechanischen Verankerungsmechanismus, welcher bezogen auf die Längsrichtung gegenüberliegend zu dem Betätigungselement angeordnet ist und ein bewegliches Riegelelement umfasst, und eine an dem Betätigungselement fixierte, sich in der Längsrichtung erstreckende und beweglich gelagerte Betätigungsstange, welche in dem Hohlkörper angeordnet und mit dem Verankerungsmechanismus mechanisch gekoppelt ist. Ferner betrifft die Erfindung ein Absperrsystem mit einer solchen Absperrvorrichtung.

Absperrvorrichtungen der eingangs genannten Art gehören in vielen verschiedenen Ausgestaltungen zum Stand der Technik. Sie dienen dazu, einen Bereich eines Untergrunds, zumeist einer Verkehrsfläche, zeitweise oder dauerhaft abzusperren, d.h. vor einem Betreten oder Befahren zu schützen. Dazu werden eine oder mehrere Absperrvorrichtungen an einem Rand des zu schützenden Bereichs auf dem Untergrund angeordnet.

Viele Absperrvorrichtungen umfassen einen Verankerungsmechanismus, welcher dazu dient, die Absperrvorrichtung wahlweise an dem Untergrund zu verankern. Infolge der Verankerung kann die Absperrvorrichtung weder auf dem Untergrund verschoben werden noch von dem Untergrund entfernt werden.

Beispielsweise offenbart CH 597 433 A5 eine als ein Leitkegel ausgebildete Absperrvorrichtung, welche einen Verankerungsmechanismus zum Verankern des Leitkegels an einem Untergrund und ein Betätigungselement zum Betätigen des Verankerungsmechanismus umfasst, welches an einer Spitze des Leitkegels angeordnet ist.

Die GB 2 269 616 A offenbart eine andere Absperrvorrichtung, welche einen rohrförmigen Hohlkörper, eine Arretierplatte und eine Betätigungsplatte umfasst, welche sich in einer Längsrichtung der Absperrvorrichtung und in jeder relativen Position parallel zueinander erstrecken und ein ausschließlich in einer Verankerungsposition fluchtendes Lochpaar aufweisen.

Wenn sich Personen und autonom fahrende Flurförderzeuge, beispielsweise Gabelstapler, gemeinsam auf einem Untergrund, beispielsweise auf einem Boden einer Lager- oder Fertigungshalle, bewegen, besteht eine erhöhte Verletzungsgefahr für die Personen. Bestimmungen des Arbeitsschutzes werden dadurch erfüllt, dass ein Bereich des Untergrunds, in welchem sich eine Person bewegt, nicht von einem Flurförderzeug befahren wird, dass sich also die Person und das Flurförderzeug in räumlich separaten Bereichen des Untergrunds bewegen oder aufhalten.

Moderne Flurförderzeuge sind konfiguriert, bestimmte Absperrvorrichtungen mittels einer Kamera sensorisch, beispielsweise mittels Ultraschalls oder mittels elektromagnetischer Strahlung, zu erfassen, zu erkennen und zu meiden, d.h. davor anzuhalten oder einer anderen Trajektorie zu folgen. Entsprechend ist es üblich, einen Bereich des Untergrunds, auf welchem sich eine zu schützende Person bewegt, durch Anordnen von Absperrvorrichtungen an einem Rand des Bereichs und Verankern der dort angeordneten Absperrvorrichtungen an dem Untergrund abzusperren und infolgedessen vor einem Befahren durch die Flurförderzeuge zu schützen.

Wenn verankerte Absperrvorrichtungen von anderen Personen unwissend oder leichtsinnig und unbemerkt von der schutzbedürftigen Person gelöst; versetzt oder entfernt werden, ist eine Verletzungsgefahr der zu schützenden Person erhöht.

Der Erfindung liegt daher die Aufgabe zugrunde, eine Absperrvorrichtung zum Anordnen auf einem Untergrund zu schaffen, welche einen Arbeitsschutz verbessert und einfach handhabbar ist.

Gegenstände der Erfindung sind in den nebengeordneten Patentansprüchen definiert. Die Unteransprüche geben vorteilhafte Weiterbildungen der jeweiligen erfindungsgemäßen Gegenstände an.

Gegenstand der Erfindung ist eine Absperrvorrichtung zum Anordnen auf einem Untergrund, umfassend einen zumindest im Wesentlichen rohrförmigen Hohlkörper, welcher eine Längsrichtung der Absperrvorrichtung definiert, ein Betätigungselement, welches an einem ersten freien Ende des Hohlkörpers angeordnet und relativ zu dem Hohlkörper zwischen einer Loseposition und einer Verankerungsposition beweglich ist, einen mechanischen Verankerungsmechanismus, welcher bezogen auf die Längsrichtung gegenüberliegend zu dem Betätigungselement angeordnet ist und ein bewegliches Riegelelement umfasst, und eine an dem Betätigungselement fixierte, sich in der Längsrichtung erstreckende und beweglich gelagerte Betätigungsstange, welche in dem Hohlkörper angeordnet und mit dem Verankerungsmechanismus mechanisch gekoppelt ist. Die Absperrvorrichtung ist dank dem Verankerungsmechanismus an dem Boden verankerbar, um einen Bereich des Untergrunds zeitweise oder dauerhaft abzusperren, d.h. vor einem Betreten oder Befahren zu schützen. Deshalb ist die Absperrvorrichtung ein wichtiges Mittel des Arbeitsschutzes, insbesondere wenn sich Personen und autonom fahrende Flurförderzeuge gemeinsam auf einem Untergrund wie einer Lager- oder Fertigungshalle bewegen. Die Absperrvorrichtung umfasst eine Arretierplatte, welche relativ zu dem rohrförmigen Hohlkörper fixiert ist, und eine Betätigungsplatte als das Betätigungselement, wobei sich die Betätigungsplatte in der Loseposition, der Verankerungsposition und in jeder Position zwischen der Loseposition und der Verankerungsposition parallel zu der Arretierplatte erstreckt und die Arretierplatte und die Betätigungsplatte jeweils zumindest ein Loch aufweisen, welche gemeinsam ein Lochpaar bilden, und das zumindest eine Lochpaar ausschließlich in der Verankerungsposition fluchtet. Erfindungsgemäß erstrecken sich die Arretierplatte und die Betätigungsplatte senkrecht zu der Längsrichtung der Absperrvorrichtung.

Das zumindest eine fluchtende Lochpaar kann von einem Vorhängeschloss einer zu schützenden Person durchgriffen werden und erlaubt ein Abschließen der Absperrvorrichtung, wenn die Betägigungsplatte in der Verankerungsposition ist und die Absperrvorrichtung an dem Untergrund verankert ist. Entsprechend kann die Verankerung der abgeschlossenen Absperrvorrichtung nur von der zu schützenden Person gelöst werden. Dazu öffnet sie das Vorhängeschloss und entfernt den Durchgriff des Vorhängeschlosses durch das zumindest eine fluchtende Lochpaar, worauf die Betätigungsplatte in die Loseposition bewegt und die Verankerung der Absperrvorrichtung gelöst wird. Auf diese Weise ist eine Handhabung der Absperrvorrichtung einfach, die Sicherheit der Absperrvorrichtung erhöht und dank der erhöhten Sicherheit der Absperrvorrichtung der Arbeitsschutz verbessert. Die Arretierplatte und die Betätigungsplatte erstrecken sich senkrecht zu der Längsrichtung. Dank ihrer Erstreckungsrichtung verringern die Arretierplatte und die Befestigungsplatte eine Verletzungsgefahr, d.h. Pfählungsgefahr oder Schnittgefahr, für den Fall, dass eine Person auf die auf dem Untergrund angeordnete Absperrvorrichtung stürzt.

Bevorzugt umfasst die Absperrvorrichtung ein sich in der Längsrichtung erstreckendes und an der Arretierplatte fixiertes Arretierrohr, welches in dem Hohlkörper angeordnet, relativ zu dem Hohlkörper fixiert ist und insbesondere teilweise aus dem Hohlkörper vorsteht. Das Arretierrohr dient der Fixierung der Arretierplatte. Wenn das Arretierrohr aus dem Hohlkörper, d.h. über das erste freie Ende des Hohlkörpers, vorsteht ist es ohne tiefes Bücken einfach zu erreichen, wodurch die Handhabung der Absperrvorrichtung erleichtert ist.

In vielen Ausführungsformen weist der Hohlkörper eine kegelmantelförmige Umfangswandung oder eine zylindermantelförmige Umfangswandung auf. Als Hohlkörper mit einer kegelmantelförmigen Umfangswandung kann ein handelsüblicher Leitkegel oder Pylon dienen. In diesem Fall ist die Betätigungseinrichtung an der Spitze des Leitkegels angeordnet.

Als Absperrvorrichtung mit einem zylindermantelförmigen Umfangswandung kommt ein Sperrpfosten in Betracht. Aber auch Hohlkörper, deren quer zu der Längsrichtung genommene Querschnittsfläche eine von der Kreisform abweichende Kontur aufweisen, beispielsweise eine mehreckige Kontur, fallen unter den Schutzbereich der Erfindung.

Eine in der Längsrichtung gemessene Länge des Hohlkörpers kann in einem Bereich von 100 mm bis 1100 mm liegen und bevorzugt 300 mm, 500 mm, 700 mm oder 900 mm betragen. Handelsübliche Leitkegel sind in den genannten Längen erhältlich.

Geschickterweise weisen die Arretierplatte und die Betätigungsplatte jeweils eine Mehrzahl von Löchern, insbesondere jeweils vier Löcher, auf, welche eine entsprechende Mehrzahl von Lochpaaren, insbesondere vier Lochpaare, bilden. Auf diese Weise kann die Absperrvorrichtung mittels einer Mehrzahl von die fluchtenden Lochpaare durchgreifenden Vorhängeschlössern abgeschlossen werden. Für eine Drehbewegung der Betätigungsplatte sind die Lochpaare in einer auf eine Drehachse bezogenen Radialrichtung beabstandet zueinander angeordnet. Für eine Translationsbewegung der Betätigungsplatte sind die Lochpaare senkrecht zu einer Translationsrichtung beabstandet zueinander angeordnet. Die Lochpaare sind also derart in der Arretierplatte und in der Betätigungsplatte angeordnet, dass ein Fluchten von Löchern verschiedener Lochpaare, d.h. ein Fluchten von ungepaarten Löchern, ausgeschlossen ist.

In einer vorteilhaften Ausführungsform weisen die Arretierplatte und die Betätigungsplatte eine zumindest im Wesentlichen kreisrunde Außenkontur auf Die Arretierplatte und die Betätigungsplatte sind mit anderen Worten scheibenförmig ausgebildet.

Idealerweise ist die Betätigungsplatte relativ zu der Arretierplatte um einen Betätigungswinkel drehbar, welcher in einem Bereich von 120° und 180° liegt und bevorzugt 150° beträgt. Der Betätigungswinkel ist ein stumpfer Winkel und gewährleistet einen ausreichenden Schwenkwinkel für das Riegelelement. Bei dieser Ausführungsform verschließt die Betätigungsplatte jedes Loch der Arretierplatte in jeder relativen Position der Betätigungsplatte zu der Arretierplatte, welche von der Verankerungsposition verschieden ist, insbesondere vollständig oder zumindest teilweise. Infolgedessen kann ein Vorhängeschloss an der Betätigungsplatte oder der Arretierplatte ausschließlich in der Verankerungsposition der Betätigungsplatte oder zumindest in einer Position nahe der Verankerungsposition der Betätigungsplatte angebracht werden. Auf diese Weise wird gewährleistet, dass eine von der Verankerungsposition verschiedene Position der Betätigungsplatte nicht aufgrund eines Vorhängeschlosses von der zu schützenden Person irrtümlich für die Verankerungsposition gehalten wird, wodurch die Sicherheit der Absperrvorrichtung weiter erhöht ist. Bei einer anderen Ausführungsform der Absperrvorrichtung kann die Betätigungsplatte relativ zu der Arretierplatte um eine Betätigungsstrecke verschiebbar sein.

Idealerweise sind das zumindest eine Loch der Betätigungsplatte und das zumindest eine Loch der Arretierplatte jeweils als eine Bohrung ausgebildet und weisen jeweils eine zylindrische Form mit einer Zylinderachse auf, welche sich parallel zu der Längsrichtung erstreckt. Bei einer Drehbewegung der Betätigungsplatte relativ zu der Arretierplatte erstreckt sich die Zylinderachse senkrecht zu einer Bewegungsrichtung des zumindest einen Lochs. Infolgedessen ist ein Drehen der Betätigungsplatte zumindest im Wesentlichen ausgeschlossen, wenn ein Vorhängeschloss das fluchtende Lochpaar durchgreift. Dies bietet einen erheblichen Sicherheitsgewinn gegenüber alternativen Implementierungen, bei denen sich die Zylinderachse eines Lochs in der Bewegungsrichtung des Lochs erstreckt, beispielsweise tangential an einen Kreisumfang.

Insbesondere können die Arretierplatte und die Betätigungsplatte zueinander korrespondierende Anschlagmittel umfassen, welche den Betätigungswinkel und die Verankerungsposition und die Loseposition definieren und an zueinander weisenden Hauptflächen der Arretierplatte und der Betätigungsplatte angeordnet sind. Die Anschlagmittel stellen jeweils zwei Anlageflächen bereit und verhindern mechanisch blockierend eine relative Bewegung der Betätigungsplatte und der Arretierplatte über den Betätigungswinkel hinaus. Sowohl in der Verankerungsposition als auch in der Loseposition sind zwei Anlageflächen der Anschlagmittel miteinander in Anlage.

Praktischerweise umfasst die Absperrvorrichtung einen Griff, welcher an der Betätigungsplatte fixiert ist und/oder von der Betätigungsplatte vorsteht und/oder eine zumindest im Wesentlichen U-förmige Gestalt aufweist. Der Griff erleichtert ein Tragen der Absperrvorrichtung, wodurch die Absperrvorrichtung einfach handhabbar ist.

In manchen Ausführungsformen weist die Arretierplatte zwei Aussparungen auf und weist die Betätigungsplatte einen die Betätigungsplatte durchgreifenden, an der Betätigungsplatte senkrecht zu der Betätigungsplatte verschiebbar gehaltenen und in Richtung der Arretierplatte vorgespannten Rastbolzen auf, welcher in der Loseposition mit einer ersten Aussparung und in der Verankerungsposition mit der zweiten Aussparung in Eingriff ist. Bei eingerastetem Rastbolzen kann die Betätigungsplatte weder die Loseposition noch die Verankerungsposition unbeabsichtigt, d.h. durch versehentliche Betätigung, verlassen, wodurch die Sicherheit der Absperrvorrichtung erhöht ist.

In einer bevorzugten Ausführungsform ist die Betätigungsstange als eine Betätigungswelle ausgebildet und umfasst der Verankerungsmechanismus eine sich in einem stumpfen Winkel oder senkrecht zu der Betätigungswelle erstreckende drehbar gelagerte Verankerungswelle und eine Koppeleinrichtung, welche zum Übertragen eines Drehmoments zwischen der Betätigungswelle und der Verankerungswelle ausgebildet ist. Auf diese Weise wird dem Riegelelement eine Schwenkbewegung ermöglicht, deren Schwenkebene sich nicht parallel zu einer Oberfläche des Untergrunds erstreckt, d.h. die Oberfläche des Untergrunds schneidet.

In solchen Ausführungsformen kann die Koppeleinrichtung als ein Winkelgetriebe ausgebildet sein oder ein Kreuzgelenk umfassen. Winkelgetriebe umfassen zumindest zwei Kegelräder, d.h. kegelförmige Zahnräder. Um einen Übertragungswinkel von 90° zu realisieren kann die Koppeleinrichtung zwei Kreuzgelenke umfassen und als ein Kardangelenk ausgebildet sein. Alternativ dazu kann die Koppeleinrichtung auch als eine flexible Welle ausgebildet sein, welche zum Erreichen des gewünschten Übertragungswinkels, beispielsweise 90°, gebogen ist.

Vorteilhaft umfasst die Absperrvorrichtung eine Bodenplatte, welche gegenüberliegend zu der Arretierplatte angeordnet und an dem zweiten freien Ende des Hohlkörpers, insbesondere lösbar oder unlösbar, befestigt ist. Die Bodenplatte schafft einen Abstand zwischen dem Hohlkörper und dem Untergrund, wenn die Absperrvorrichtung auf dem Untergrund angeordnet ist. In dem infolge des geschaffenen Abstands gewonnen Raum kann der Verankerungsmechanismus angeordnet sein. Zudem schützt die Bodenplatte das zweite freie ende des Hohlkörpers vor einem Verschleiß infolge eines Verschiebens auf dem Untergrund.

In einer Ausführungsform ist die Bodenplatte an dem Hohlkörper lösbar fixiert, insbesondere mittels einer Mehrzahl von Schrauben, bevorzugt mittels vierer Schrauben. Dank der lösbaren Fixierung kann die Bodenplatte im Falle eines Defekts, beispielsweise eines Bruchs, oder eines Verschleißes einfach ausgetauscht werden. Die vier Schrauben können in einer Umfangsrichtung des Hohlkörpers gleichmäßig verteilt sein, beispielsweise an vier Ecken eines an das zweite freie Ende angeformten Bodenabschnitts des Hohlkörpers, um eine sichere Befestigung der Bodenplatte an dem Hohlkörper zu gewährleisten.

Günstigerweise umfasst die Bodenplatte einen Kunststoff oder ein Metall oder besteht aus einem Kunststoff oder einem Metall und/oder liegt eine senkrecht zu Hauptflächen der Bodenplatte gemessene Dicke der Bodenplatte in einem Bereich von 15 mm bis 35 mm und beträgt bevorzugt 20 mm. Der Kunststoff kann aus Polyamid, PVC und dergleichen ausgewählt sein. Das Metall kann als ein Blech ausgebildet sein. Die Dicke der Bodenplatte kann entsprechend einem Platzbedarf des Verankerungsmechanismus gewählt sein. Die Bodenplatte schützt den Hohlkörper vor einem Verschleißen infolge eines Verschiebens auf dem Untergrund.

In vorteilhaften Ausführungsformen ist die Verankerungswelle an der Bodenplatte drehbar gelagert. Die Verankerungswelle kann eine in der Bodenplatte vorgesehene Bohrung durchgreifen. In der Bohrung können Lagerelemente, d.h. Gleitlager, für die Verankerungswelle festgelegt sein.

Das Riegelelement ist bevorzugt hakenförmig ausgebildet und an der Verankerungswelle fixiert. Die Hakenform ermöglicht dem Riegelelement ein Untergreifen einer Querstrebe eines Bodeneinsatzes, welche sich quer zu einer Schwenkebene des Riegelelements erstreckt. Dank der Fixierung, d.h. insbesondere einer drehfesten Verbindung, wird das Riegelelement durch ein Drehen der Verankerungswelle verschwenkt. Ein hakenförmiges Riegelelement ist kostengünstig herstellbar und einfach handhabbar.

Idealerweise ist das Riegelelement an einer Außenseite des Hohlkörpers angeordnet. Dank der außenseitigen Anordnung ist das Riegelelement von außen sichtbar. Es lässt sich unmittelbar visuell erfassen, ob das Riegelement die Querstrebe hintergreift oder nicht, und damit, ob die Absperrvorrichtung am Untergrund verankert ist oder nicht. Es wird ferner angemerkt, dass das Riegelelement von einer Außenfläche der Bodenplatte in der Längsrichtung vorsteht, wenn das Betätigungselement in der Verankerungsposition ist. Infolge der außenseitigen Anordnung des Riegelelements steht die Absperrvorrichtung schief, d.h. ihre Längsrichtung ist gegenüber der Längsrichtung einer bestimmungsgemäß verankerten Absperrvorrichtung geneigt, wenn die Absperrvorrichtung auf dem Untergrund angeordnet ist, ohne verankert zu sein. Auf diese Weise lässt sich eine Fehlbedienung der Absperrvorrichtung einfach visuell erkennen, was mit einer erhöhten Sicherheit der Absperrvorrichtung einhergeht.

In manchen Ausführungsformen umfasst die Absperrvorrichtung ein an der Bodenplatte fixiertes, insbesondere mit der Bodenplatte lösbar verbundenes, bevorzugt mit der Bodenplatte verschraubtes, erstes Halteblech zum Halten des Arretierrohrs. Das erste Halteblech positioniert das Arretierrohr und kann mittels des Arretierrohrs und der Bodenplatte die Fixierung der Arretierplatte relativ zu dem Hohlkörper sicherstellen.

Zudem kann die Absperrvorrichtung ein an der Bodenplatte fixiertes, insbesondere mit der Bodenplatte lösbar verbundenes, bevorzugt mit der Bodenplatte verschraubtes, zweites Halteblech zum Halten des Arretierrohrs mit einem Durchlass zum Lagern der Betätigungsstange umfassen. Das zweite Halteblech positioniert das Arretierrohr und kann mittels des Arretierrohrs und der Bodenplatte die Fixierung der Arretierplatte relativ zu dem Hohlkörper sicherstellen. Zudem dient das zweite Halteblech als ein Lager für die Betätigungsstange.

Bevorzugt weist die Arretierplatte einen zentralen Durchlass auf und ist die Betätigungsstange in dem zentralen Durchlass der Arretierplatte und in dem Durchlass des zweiten Halteblechs gelagert. Dank dem zentralen Durchlass der Arretierplatte und dem Durchlass des zweiten Halteblechs ist die Betätigungsstange an zwei zueinander beabstandeten Punkten gelagert, was mit einer präzisen Anordnung und Ausrichtung der Betätigungsstange einhergeht. In dem zentralen Durchlass der Arretierplatte und/oder in dem Durchlass des zweiten Halteblechs kann jeweils ein Lagerelement, d.h. ein Gleitlager, festgelegt sein.

Günstigerweise sind Durchlässe des zweiten Halteblechs mit Vorsprüngen des ersten Halteblechs in Eingriff und mit dem ersten Halteblech verschweißt. Der Formschluss zwischen den Vorsprüngen und den Durchlässen definiert eine relative Anordnung des ersten Halteblechs und des zweiten Halteblechs, wodurch das Montieren der beiden Haltebleche vereinfacht ist. Zudem definieren die in die Durchlässe eingreifenden Vorsprünge geeignete Schweißpunkte.

Vorteilhaft ist das Arretierrohr mit dem ersten Halteblech und/oder mit dem zweiten Halteblech verschweißt. Die Schweißung bewirkt mittelbar die Fixierung der Arretierplatte relativ zu dem Hohlkörper.

In manchen Ausführungsformen weist die Bodenplatte einen für das Riegelelement vorgesehenen Durchlass, welcher insbesondere als ein Langloch ausgebildet ist, und einen T-förmigen Durchlass auf. Der T-förmige Durchlass reduziert die Masse der Bodenplatte und damit ein Gewicht der Absperrvorrichtung, wodurch ein Tragen der Absperrvorrichtung erleichtert ist. Alternativ dazu kann der T-förmige Durchlass oder allgemein ein der Massenreduktion dienender Durchlass auch weggelassen werden, um ein Eindringen von Schmutz in den Hohlkörper und insbesondere ein Vordringen von Schmutz zu dem Verankerungsmechanismus zu verhindern oder zumindest zu erschweren.

Gegenstand der Erfindung ist auch ein Absperrsystem für einen Untergrund, welches eine erfindungsgemäße Absperrvorrichtung und einen in dem Untergrund festlegbaren und einen Eingriffsraum für das Riegelelement der Absperrvorrichtung definierenden Bodeneinsatz mit einer in dem Eingriffsraum angeordneten Querstrebe, welche das Riegelelement in einem verankerten Zustand der Absperrvorrichtung hintergreift. Der Bodeneinsatz korrespondiert zu der Absperrvorrichtung und ist das untergrundseitige Gegenstück der Absperrvorrichtung. Der Bodeneinsatz ermöglicht der Absperrvorrichtung ein Verankern an dem Untergrund. Das Riegelelement kann in den Eingriffsraum verschwenkt werden. Die Querstrebe des Bodeneinsatzes ist das untergundseitige Gegenstück zu dem Riegelelement der Absperrvorrichtung.

Bevorzugt umfasst der Bodeneinsatz eine Deckplatte, welche eine schlitzförmige Eingriffsöffnung für das Riegelelement aufweist. Die Deckplatte schließt in dem bestimmungsmäßen Zustand des Bodeneinsatzes bündig mit einer Oberfläche des Untergrunds ab und setzt dadurch die Oberfläche des Untergrunds fort. Lediglich die schlitzförmige Eingriffsöffnung unterbricht die ansonsten geschlossene Oberfläche des Untergrunds, wodurch eine durch den Bodeneinsatz verursachte Stolpergefahr verringert ist.

Ferner kann der Bodeneinsatz zwei den Eingriffsraum lateral begrenzende und die Querstrebe haltenden Seitenplatten umfassen, welche beabstandet zueinander angeordnet sind und sich ausgehend von der Deckplatte parallel zueinander erstrecken. Ein Abstand zwischen den beiden Seitenplatten wird derart gewählt, dass das Riegelelement zwischen den beiden Seitenplatten frei verschwenkbar ist.

Der Bodeneinsatz kann zudem ein den Eingriffsraum quer zu den Seitenplatten begrenzendes Bodenelement umfassen, welches zwischen den Seitenplatten gegenüberliegend zu der Eingriffsöffnung angeordnet ist. Das Bodenelement schließt den Eingriffsraum gegenüberliegend zu der Eingriffsöffnung ab, so dass das Bodenelement insgesamt einen taschenförmigen Eingriffsraum bereitstellt.

Bevorzugt sind Vorsprünge des Bodenelements mit Durchlässen der Seitenplatten in Eingriff und mit den Seitenplatten verschweißt. Die Vorsprünge und Durchlässe definieren eine relative Anordnung der Seitenplatten und des Bodenelements, wodurch ein Montieren des Bodeneinsatzes erleichtert ist. Zudem definieren die in die Durchlässe eingreifenden Vorsprünge geeignete Schweißpunkte.

Ein wesentlicher Vorteil der erfindungsgemäßen Absperrvorrichtung besteht darin, dass sie einfach handhabbar ist und eine zuverlässiges zeitweises oder dauerhaftes Absperren eines Bereichs eines Untergrunds erlaubt. Infolgedessen kann sie ein wesentliches Mittel des Arbeitsschutzes sein und zur Sicherheit von Personen beitragen, welche sich beispielsweise gemeinsam mit autonom fahrenden Flurförderzeugen auf einem Untergrund wie einem Boden einer Lagerhalle bewegen.

Weitere Merkmale und Vorteile der Erfindung sind anhand von verschiedenen Ausführungsformen und unter Bezugnahme auf die beigefügten Zeichnungen näher beschrieben. Es zeigt:
- Fig. 1: eine schematische Darstellung einer teilweise geschnittenen perspektivischen Seitenansicht eines Absperrsystems nach einer Ausführungsform der Erfindung;
- Fig. 2: eine schematische Darstellung einer perspektivischen Detailansicht des Betätigungselements der Absperrvorrichtung des in Fig. 1 gezeigten Absperrsystems in der Verankerungsposition;
- Fig. 3: eine schematische Darstellung einer perspektivischen Detailansicht des Betätigungselements der Absperrvorrichtung des in Fig. 1 gezeigten Absperrsystems in der Loseposition;
- Fig. 4: eine schematische Darstellung einer perspektivischen Obenansicht der Bodenplatte der Absperrvorrichtung des in Fig. 1 gezeigten Absperrsystems; und
- Fig. 5: eine schematische Darstellung einer einer perspektivischen Seitenansicht des Bodeneinsatzes des in Fig. 1 gezeigten Absperrsystems.

Fig. 1 zeigt eine schematische Darstellung einer teilweise geschnittenen perspektivischen Seitenansicht eines Absperrsystems nach einer Ausführungsform der Erfindung. Das Absperrsystem umfasst eine Absperrvorrichtung 1.

Die Absperrvorrichtung 1 ist zum Anordnen auf einem Untergrund 10 geeignet und vorgesehen und umfasst einen zumindest im Wesentlichen rohrförmigen Hohlkörper 2, welcher eine Längsrichtung 20 der Absperrvorrichtung 1 definiert. Die Absperrvorrichtung 1 ist als ein Leitkegel ausgebildet, und der Hohlkörper 2 weist eine kegelmantelförmige Umfangswandung 23 auf. Alternativ kann die Absperrvorrichtung auch als ein Sperrpfosten ausgebildet sein, und der Hohlkörper entsprechend eine zylinderförmige Umfangswandung aufweisen. Weiterhin alternativ kann eine Querschnittskontur des Hohlkörpers senkrecht zu der Längsrichtung 20 auch eine von der Kreisform abweichende Form haben, beispielsweise eine ovale, ellipsoide oder mehreckige Form, insbesondere eine Dreiecksform. Eine in der Längsrichtung 20 gemessene Länge 24 des Hohlkörpers 2 beträgt 500 mm, kann aber bei anderen Ausführungsformen auch 300 mm, 700 mm oder 900 mm betragen oder in einem Bereich von 100 mm bis 1100 mm liegen.

Die Absperrvorrichtung 1 umfasst ferner ein Betätigungselement 3, welches an einem ersten freien Ende 21 des Hohlkörpers 2 angeordnet und relativ zu dem Hohlkörper 2 zwischen einer Loseposition und einer Verankerungsposition beweglich ist.

Fig. 2 zeigt eine schematische Darstellung einer perspektivischen Detailansicht des Betätigungselements 3 der Absperrvorrichtung 1 des in Fig. 1 gezeigten Absperrsystems in der Verankerungsposition.

Fig. 3 zeigt eine schematische Darstellung einer perspektivischen Detailansicht des Betätigungselements 3 der Absperrvorrichtung 1 des in Fig. 1 gezeigten Absperrsystems in der Loseposition.

Die Abperrvorrichtung 1 umfasst eine Betätigungsplatte als das Betätigungselement 3, d.h. das Betätigungselement 3 ist als eine Betätigungsplatte ausgebildet. Die Betätigungsplatte 3 weist eine zumindest im Wesentlichen kreisrunde Außenkontur auf und erstreckt sich senkrecht zu der Längsrichtung 20. Zu der Absperrvorrichtung 1 gehört auch ein Griff 34, welcher eine zumindest im Wesentlichen U-förmige Gestalt aufweist, an der Betätigungsplatte 3 fixiert ist und von der Betätigungsplatte 3 vorsteht. Selbstverständlich kann der Griff auch anders ausgestaltet sein, beispielsweise eine L-förmige Gestalt aufweisen.

Die Betätigungsplatte 3 weist vier Löcher 31 auf. Eine Betätigungsplatte mit genau einem Loch 31 oder einer von vier abweichenden Mehrzahl von Löchern 31 ist ebenfalls möglich.

Weiterhin umfasst die Absperrvorrichtung 1 eine Arretierplatte 5, welche relativ zu dem rohrförmigen Hohlkörper 2 fixiert ist. Die Arretierplatte 5 erstreckt sich senkrecht zu der Längsrichtung 20. Die Betätigungsplatte 3 erstreckt sich in der Loseposition, der Verankerungsposition und in jeder Position zwischen der Loseposition und der Verankerungsposition parallel zu der Arretierplatte 5.

Auch die Arretierplatte 5 weist vier Löcher 51 auf, welche gemeinsam mit den Löchern 31 der Betätigungsplatte 3 vier Lochpaare bilden. Wiederum ist eine Arretierplatte mit genau einem Loch 51 oder einer von vier abweichenden Mehrzahl von Löchern 51 ebenfalls möglich. Jedenfalls bildet jedes Loch 51 der Arretierplatte 5 mit jeweils einem Loch 31 der Betätigungsplatte 3 ein Lochpaar.

Jedes Loch 31 der Betätigungsplatte 3 und jedes Loch 51 der Arretierplatte 5 sind jeweils als eine Bohrung ausgebildet und weisen jeweils eine zylindrische Form mit einer Zylinderachse auf, welche sich parallel zu der Längsrichtung erstreckt.

Die Arretierplatte 5 weist weiterhin zwei Aussparungen 53, 54 auf, welche ebenfalls als Löcher ausgebildet sind. In anderen Ausführungsformen können sie als Vertiefungen ausgebildet sein. Zudem hat die Arretierplatte 5 einen zentralen Durchlass 55.

Die Betätigungsplatte 3 umfasst einen die Betätigungsplatte 3 durchgreifenden, an der Betätigungsplatte 3 senkrecht zu der Betätigungsplatte 3 verschiebbar gehaltenen und in Richtung der Arretierplatte 5 vorgespannten Rastbolzen 35. Der Rastbolzen 35 ist in der Loseposition mit einer ersten Aussparung 53 und in der Verankerungsposition mit der zweiten Aussparung 54 in Eingriff ist. Bei einem Eingriff des Rastbolzens 35 ist ein Bewegen des Betätigungselements 3 relativ zu der Arretierplatte 5 ausgeschlossen. Bei anderen Ausführungsformen kann ein Bewegen des Betätigungselements 3 relativ zu der Arretierplatte 5 alternativ oder zusätzlich mittels zueinander korrespondierender Bremselemente, d.h. mittels einer reibschlüssigen Verbindung zwischen dem Betätigungselement 3 und der Arretierplatte 5, verhindert werden.

Die Betätigungsplatte 3 ist relativ zu der Arretierplatte 5 um einen Betätigungswinkel 33 drehbar, welcher 150° beträgt und bei erfindungsgemäßen Ausführungsformen in einem Bereich von 120° und 180° liegt. Die Arretierplatte 5 und die Betätigungsplatte 3 umfassen zueinander korrespondierende Anschlagmittel 32, 52, welche den Betätigungswinkel 33 und die Verankerungsposition und die Loseposition definieren und an zueinander weisenden Hauptflächen der Arretierplatte 5 und der Betätigungsplatte 3 angeordnet sind.

Die Löcher 31, 51 sind relativ zueinander derart angeordnet, dass die von den Löchern 31, 51 gebildeten vier Lochpaare ausschließlich in der Verankerungsposition fluchten, wie aus Fig. 2 ersichtlich ist. In der Loseposition fluchten die vier von den Löchern 31, 51 gebildeten Lochpaare dagegen nicht, wie aus Fig. 3 ersichtlich ist. Die vier Lochpaare sind in einer auf eine Drehachse einer Drehbewegung der Betätigungsplatte 3 bezogenen Radialrichtung beabstandet zueinander angeordnet. In der Verankerungsposition kann die Betätigungsplatte 3 beispielsweise mittels eines Vorhängeschlosses, welches ein fluchtendes Lochpaar durchgreift, arretiert werden.

Zu der Absperrvorrichtung gehört auch ein mechanischer Verankerungsmechanismus 4, welcher bezogen auf die Längsrichtung 20 gegenüberliegend zu dem Betätigungselement 3 angeordnet ist und ein bewegliches Riegelelement 40 umfasst. Das Riegelelement 40 ist hakenförmig ausgebildet und an der Verankerungswelle 41 fixiert, insbesondere drehfest an der Verankerungswelle 41 gehalten. Das Riegelelement 40 ist an einer Außenseite des Hohlkörpers 2 angeordnet.

Der Verankerungsmechanismus 4 umfasst zudem eine drehbar gelagerte Verankerungswelle 41 und eine Koppeleinrichtung 42. Die Koppeleinrichtung 42 umfasst ein Kardangelenk mit zwei Kreuzgelenken. In anderen Ausführungsformen kann die Koppeleinrichtung 42 als ein Winkelgetriebe mit Kegelrädern ausgebildet sein. Zu dem Verankerungsmechanismus 4 gehören auch zwei Lagerelemente 43 zum Lagern der Verankerungswelle 41.

Die Absperrvorrichtung 1 umfasst auch eine an dem Betätigungselement 3 fixierte, sich in der Längsrichtung 20 erstreckende und beweglich gelagerte Betätigungsstange 30, welche in dem Hohlkörper 2 angeordnet und mit dem Verankerungsmechanismus 4 mechanisch gekoppelt ist. Die Betätigungsstange 30 ist als eine Betätigungswelle ausgebildet. Die Verankerungswelle 41 erstreckt sich senkrecht zu der Betätigungswelle 30. Die Koppeleinrichtung 42 ist zum Übertragen eines Drehmoments zwischen der Betätigungswelle 30 und der Verankerungswelle 41 ausgebildet.

Zu der Absperrvorrichtung 1 gehört zudem ein sich in der Längsrichtung 20 erstreckendes und an der Arretierplatte 5 fixiertes Arretierrohr 50. Das Arretierrohr 50 ist in dem Hohlkörper 2 angeordnet, relativ zu dem Hohlkörper 2 fixiert und steht teilweise aus dem Hohlkörper 2 vor.

Weiterhin umfasst die Absperrvorrichtung 1 eine Bodenplatte 6.

Fig. 4 zeigt eine schematische Darstellung einer perspektivischen Obenansicht der Bodenplatte 6 der Absperrvorrichtung 1 des in Fig. 1 gezeigten Absperrsystems. Die Bodenplatte 6 ist gegenüberliegend zu der Arretierplatte 5 angeordnet und an dem zweiten freien Ende 22 des Hohlkörpers 2 befestigt und mittels vierer Schrauben lösbar fixiert. In anderen Ausführungsformen kann sie mittels Nieten oder mittels eines Klebstoffs unlösbar an dem zweiten freien Ende 22 des Hohlkörpers 2 fixiert sein.

Die Bodenplatte 6 besteht aus dem Kunststoff Polyamid. In anderen Ausführungsformen kann die Bodenplatte aus einem von Polyamid verschiedenen anderen Kunststoff oder aus einem Metall bestehen oder Polyamid oder einen von Polyamid verschiedenen anderen Kunststoff oder ein Metall umfassen. Eine senkrecht zu Hauptflächen der Bodenplatte 6 oder der Längsrichtung 20 gemessene Dicke 61 der Bodenplatte 6 beträgt 20 mm und kann bei erfindungsgemäßen Ausführungsformen in einem Bereich von 15 mm bis 35 mm liegen.

Die Verankerungswelle 41 ist an der Bodenplatte 6 mittels der Lagerelemente 43 drehbar gelagert.

Ferner umfasst die Absperrvorrichtung 1 ein an der Bodenplatte 6 fixiertes erstes Halteblech 62 zum Halten des Arretierrohrs 50. Das erste Halteblech 62 ist mit der Bodenplatte 6 lösbar verbunden, genauer gesagt mit der Bodenplatte 6 verschraubt.

Weiterhin umfasst die Absperrvorrichtung 1 ein an der Bodenplatte 6 fixiertes zweites Halteblech 63 zum Halten des Arretierrohrs 50. Das zweite Halteblech 62 ist mit der Bodenplatte 6 lösbar verbunden, genauer gesagt mit der Bodenplatte 6 verschraubt.

Das zweite Halteblech 63 umfasst einen Durchlass 64 zum Lagern der Betätigungsstange 30. Die Betätigungsstange 30 ist in dem Durchlass 55 der Arretierplatte 5 mittels eines in dem Durchlass 55 festgelegten Lagerelements und in dem Durchlass 64 des zweiten Halteblechs 63 mittels eines in dem Durchlass 64 festgelegten Lagerelements gelagert. Die beiden Lagerelemente müssen aber nicht als separate Bauteile vorhanden zu sein.

Durchlässe des zweiten Halteblechs 63 sind mit Vorsprüngen des ersten Halteblechs 62 in Eingriff und mit dem ersten Halteblech 62 verschweißt. Das Arretierrohr 50 ist mit dem ersten Halteblech 62 und mit dem zweiten Halteblech 63 verschweißt, kann aber auch nur mit dem Halteblech 62 oder nur mit dem Halteblech 63 verschweißt sein.

Die Bodenplatte 6 weist einen für das Riegelelement 40 vorgesehenen Durchlass 65 auf. Der Durchlass 65 ist als ein Langloch ausgebildet. Weiterhin kann die Bodenplatte 6 einen T-förmigen Durchlass 66 oder einen Durchlass mit einer anderen Form aufweisen.

Ferner umfasst das Absperrsystem einen Bodeneinsatz 7, welcher in dem Untergrund festgelegt ist, beispielsweise mittels eines Betons.

Fig. 5 zeigt eine schematische Darstellung einer perspektivischen Seitenansicht des Bodeneinsatzes 7 des in Fig. 1 gezeigten Absperrsystems. Der Bodeneinsatz 7 ist in dem Untergrund 10 festlegbar und definiert einen Eingriffsraum 70 für das Riegelelement 40 der Absperrvorrichtung 1. Der Bodeneinsatz 7 umfasst eine in dem Eingriffsraum 70 angeordnete Querstrebe 73, welche das Riegelelement 40 in einem verankerten Zustand der Absperrvorrichtung 1 hintergreift.

Zu dem Bodeneinsatz 7 gehört eine Deckplatte 71, welche eine schlitzförmige Eingriffsöffnung 72 für das Riegelelement 40 aufweist. Ferner gehören zu dem Bodeneinsatz 7 zwei den Eingriffsraum 70 lateral begrenzende und die Querstrebe 73 haltenden Seitenplatten 74. Die Seitenplatten 74 sind beabstandet zueinander angeordnet und erstrecken sich ausgehend von der Deckplatte 71 parallel zueinander. Die Seitenplatten 74 weisen jeweils zwei Durchlässe 76 auf, welche im bestimmungsgemäßen Zustand beispielsweise von Beton durchgriffen sind.

Der Bodeneinsatz 7 umfasst weiterhin ein den Eingriffsraum 70 quer zu den Seitenplatten 74 begrenzendes Bodenelement 75, welches zwischen den Seitenplatten 74 gegenüberliegend zu der Eingriffsöffnung 72 angeordnet ist. Vorsprünge des Bodenelements 75 sind mit Durchlässen der Seitenplatten 74 in Eingriff und mit den Seitenplatten 74 verschweißt.

Zum Verankern der Absperrvorrichtung 1 an dem Untergrund 10 wird zunächst die Absperrvorrichtung 1 mit dem Betätigungselement 3 in der in Fig. 3 gezeigten Loseposition bereitgestellt. Dann wird die bereitgestellte Absperrvorrichtung 1 an dem Griff 34 zu einem in dem Untergrund 10 festgelegten Bodeneinsatz 7 getragen und derart auf dem Untergrund 10 angeordnet, dass das Riegelelement 40 über der Querstrebe 73 des Bodeneinsatzes 7 angeordnet ist. In einem weiteren Schritt wird der Rastbolzen 35 manuell aus der Arretierplatte 5 gelöst.

Anschließend wird das Betätigungselement 30 manuell mit einem Drehmoment beaufschlagt. Aufgrund des Drehmoments wird das Betätigungselement 30 um den Betätigungswinkel 33 in die in Fig. 2 gezeigte Verankerungsposition gedreht. Das auf das Betätigungselement 3 wirkende Drehmoment wird über die Betätigungsstange 30 und die Koppeleinrichtung 42 auf die Verankerungswelle 41 übertragen. Die Verankerungswelle 41 wird infolgedessen ebenfalls um den Betätigungswinkel 33 gedreht und verschwenkt das Riegelelement 40 derart, dass es die Querstrebe 73 des Bodeneinsatzes 7 hintergreift.

Wenn das Betätigungselement 30 die Verankerungsposition erreicht hat, verrastet der Rastbolzen 35 mit der Arretierplatte 5 und fluchten die von den Löchern 31, 51 gebildeten Lochpaare. Mittels eines oder mehrerer Vorhängeschlösser, welche jeweils ein fluchtendes Lochpaar durchgreifen, kann schließlich das Betätigungselement 30 in der Verankerungsposition sicher arretiert und mithin die an dem Untergrund 10 verankerte Absperrvorrichtung 1 einfach oder mehrfach abgeschlossen werden.

Zum Lösen der Absperrvorrichtung 1 werden die vorstehenden Schritte in der umgekehrten Reihenfolge und jeweils in der sinngemäßen Gegenrichtung ausgeführt. Wenn die Absperrvorrichtung 1 mehrfach abgeschlossen wurde, müssen selbstverständlich sämtliche Vorhängeschlösser geöffnet und aus den durchgriffenen Lochpaaren entfernt werden, bevor das Betätigungselement 30 manuell in die Loseposition gedreht werden kann.

### Bezugszeichenliste

- 1: Absperrvorrichtung
- 2: Hohlkörper
- 20: Längsrichtung
- 21: erstes freies Ende
- 22: zweites freies Ende
- 23: Umfangswandung
- 24: Länge
- 3: Betätigungselement, Betätigungsplatte
- 30: Betätigungsstange, Betätigungswelle
- 31: Loch
- 32: Anschlagmittel
- 33: Betätigungswinkel
- 34: Griff
- 35: Rastbolzen
- 4: Verankerungsmechanismus
- 40: Riegelelement
- 41: Verankerungswelle
- 42: Koppeleinrichtung
- 43: Lagerelement
- 5: Arretierplatte
- 50: Arretierrohr
- 51: Loch
- 52: Anschlagmittel
- 53: erste Aussparung
- 54: zweite Aussparung
- 55: zentraler Durchlass
- 6: Bodenplatte
- 60: Schraube
- 61: Dicke
- 62: erstes Halteblech
- 63: zweites Halteblech
- 64: Durchlass
- 65: Durchlass
- 66: Durchlass
- 7: Bodeneinsatz
- 70: Eingriffsraum
- 71: Deckplatte
- 72: Eingriffsöffnung
- 73: Querstrebe
- 74: Seitenplatte
- 75: Bodenelement
- 76: Durchlass

## Patentansprüche

1. Absperrvorrichtung (1) zum Anordnen auf einem Untergrund (10), umfassend:
- einen zumindest im Wesentlichen rohrförmigen Hohlkörper (2), welcher eine Längsrichtung (20) der Absperrvorrichtung (1) definiert;
- ein Betätigungselement (3), welches an einem ersten freien Ende (21) des Hohlkörpers (2) angeordnet und relativ zu dem Hohlkörper (2) zwischen einer Loseposition und einer Verankerungsposition beweglich ist;
- einen mechanischen Verankerungsmechanismus (4), welcher bezogen auf die Längsrichtung (20) gegenüberliegend zu dem Betätigungselement (3) angeordnet ist und ein bewegliches Riegelelement (40) umfasst; und
- eine an dem Betätigungselement (3) fixierte, sich in der Längsrichtung (20) erstreckende und beweglich gelagerte Betätigungsstange (30), welche in dem Hohlkörper (2) angeordnet und mit dem Verankerungsmechanismus (4) mechanisch gekoppelt ist; und
- eine Arretierplatte (5), welche relativ zu dem rohrförmigen Hohlkörper (2) fixiert ist, und eine Betätigungsplatte als das Betätigungselement (3), wobei sich die Betätigungsplatte (3) in der Loseposition, der Verankerungsposition und in jeder Position zwischen der Loseposition und der Verankerungsposition parallel zu der Arretierplatte (5) erstreckt und die Arretierplatte (5) und die Betätigungsplatte (3) jeweils zumindest ein Loch (31, 51) aufweisen, welche gemeinsam ein Lochpaar bilden, und das zumindest eine Lochpaar ausschließlich in der Verankerungsposition fluchtet,
**dadurch gekennzeichnet, dass**
die Arretierplatte (5) und die Betätigungsplatte (3) sich senkrecht zu der Längsrichtung (20) erstrecken.

2. Absperrvorrichtung nach Anspruch **1, gekennzeichnet durch** ein sich in der Längsrichtung (20) erstreckendes und an der Arretierplatte (5) fixiertes Arretierrohr (50), welches in dem Hohlkörper (2) angeordnet und relativ zu dem Hohlkörper (2) fixiert ist, und/oder einen Griff (34), welcher an der Betätigungsplatte (3) fixiert ist und/oder von der Betätigungsplatte (3) vorsteht und/oder eine zumindest im Wesentlichen U-förmige Gestalt aufweist.

3. Absperrvorrichtung nach Anspruch 1 oder Anspruch 2, **dadurch gekennzeichnet, dass** der Hohlkörper (2) eine kegelmantelförmige Umfangswandung (23) oder eine zylindermantelförmige Umfangswandung aufweist und/oder eine in der Längsrichtung (20) gemessene Länge (24) des Hohlkörpers (2) in einem Bereich von 100 mm bis 1100 mm liegt.

4. Absperrvorrichtung nach einem der Ansprüche 1 bis 3, **dadurch gekennzeichnet, dass** die Arretierplatte (5) und die Betätigungsplatte (3) jeweils eine Mehrzahl von Löchern (31, 51) aufweisen, welche eine entsprechende Mehrzahl von Lochpaaren bilden und/oder die Arretierplatte (5) und die Betätigungsplatte (3) eine zumindest im Wesentlichen kreisrunde Außenkontur aufweisen, und/oder die Arretierplatte (5) und die Betätigungsplatte (3) zueinander korrespondierende Anschlagmittel (32, 52) umfassen, welche den Betätigungswinkel (33) und die Verankerungsposition und die Loseposition definieren und an zueinander weisenden Hauptflächen der Arretierplatte (5) und der Betätigungsplatte (3) angeordnet sind, und/oder die Betätigungsplatte (3) relativ zu der Arretierplatte (5) um einen Betätigungswinkel (33) drehbar ist, welcher in einem Bereich von 120° und 180° liegt, und/oder die Arretierplatte (5) zwei Aussparungen (53, 54) aufweist und die Betätigungsplatte (3) einen die Betätigungsplatte (3) durchgreifenden, an der Betätigungsplatte (3) senkrecht zu der Betätigungsplatte (3) verschiebbar gehaltenen und in Richtung der Arretierplatte (5) vorgespannten Rastbolzen (35) aufweist, welcher in der Loseposition mit einer ersten Aussparung (53) und in der Verankerungsposition mit der zweiten Aussparung (54) in Eingriff ist.

5. Absperrvorrichtung nach einem der Ansprüche 1 bis **4, dadurch gekennzeichnet, dass** die Betätigungsstange (30) als eine Betätigungswelle ausgebildet ist und der Verankerungsmechanismus (4) eine sich in einem stumpfen Winkel oder senkrecht zu der Betätigungswelle (30) erstreckende drehbar gelagerte Verankerungswelle (41) und eine Koppeleinrichtung (42) umfasst, welche zum Übertragen eines Drehmoments zwischen der Betätigungswelle (30) und der Verankerungswelle (41) ausgebildet ist.

6. Absperrvorrichtung nach Anspruch 5, **dadurch gekennzeichnet, dass** die Koppeleinrichtung (42) als ein Winkelgetriebe ausgebildet ist oder ein Kreuzgelenk umfasst.

7. Absperrvorrichtung nach einem der Ansprüche 1 bis 6, **gekennzeichnet durch** eine Bodenplatte (6), welche gegenüberliegend zu der Arretierplatte (5) angeordnet und an dem zweiten freien Ende (22) des Hohlkörpers (2) befestigt ist.

8. Absperrvorrichtung nach Anspruch 7, **dadurch gekennzeichnet, dass** die Bodenplatte (6) an dem Hohlkörper (2) lösbar fixiert ist und/oder einen Kunststoff oder ein Metall umfasst oder aus einem Kunststoff oder aus einem Metall besteht und/oder eine senkrecht zu Hauptflächen der Bodenplatte (6) gemessene Dicke (61) der Bodenplatte (6) in einem Bereich von 15 mm bis 35 mm liegt und/oder die Verankerungswelle (41) an der Bodenplatte (6) drehbar gelagert ist und/oder einen für das Riegelelement (40) vorgesehenen Durchlass (65) und einen T-förmigen Durchlass (66) aufweist.

9. Absperrvorrichtung nach einem der Ansprüche 1 bis 8, **dadurch gekennzeichnet, dass** das Riegelelement (40) hakenförmig ausgebildet und an der Verankerungswelle (41) fixiert ist und/oder an einer Außenseite des Hohlkörpers (2) angeordnet ist.

10. Absperrvorrichtung nach einem der Ansprüche 7 + bis 9, **gekennzeichnet durch** ein an der Bodenplatte (6) fixiertes erstes Halteblech (62) zum Halten des Arretierrohrs (50).

11. Absperrvorrichtung nach Anspruch 10, **gekennzeichnet durch** ein an der Bodenplatte (6) fixiertes zweites Halteblech (63) zum Halten des Arretierrohrs (50) mit einem Durchlass (64) zum Lagern der Betätigungsstange (30).

12. Absperrvorrichtung nach Anspruch 11, **dadurch gekennzeichnet, dass** die Arretierplatte (5) einen zentralen Durchlass (55) aufweist und die Betätigungsstange (30) in dem zentralen Durchlass (55) der Arretierplatte (5) und in dem Durchlass (64) des zweiten Halteblechs (63) gelagert ist.

13. Absperrvorrichtung nach einem der Anspruch 11 oder 12, **dadurch gekennzeichnet, dass** Durchlässe des zweiten Halteblechs (63) mit Vorsprüngen des ersten Halteblechs (62) in Eingriff und mit dem ersten Halteblech (62) verschweißt sind und/oder das Arretierrohr (50) mit dem ersten Halteblech (62) und/oder mit dem zweiten Halteblech (63) verschweißt ist.

14. Absperrsystem für einen Untergrund (10), **gekennzeichnet durch:**
- eine Absperrvorrichtung (1) nach einem der Ansprüche 1 bis 13; und
- einen in dem Untergrund (10) festlegbaren und einen Eingriffsraum (70) für das Riegelelement (40) der Absperrvorrichtung (1) definierenden Bodeneinsatz (7) mit einer in dem Eingriffsraum (70) angeordneten Querstrebe (73), welche das Riegelelement (40) in einem verankerten Zustand der Absperrvorrichtung (1) hintergreift.

15. Absperrsystem nach Anspruch 14, **dadurch gekennzeichnet, dass** der Bodeneinsatz (7) eine Deckplatte (71) umfasst, welche eine schlitzförmige Eingriffsöffnung (72) für das Riegelelement (40) aufweist und der Bodeneinsatz (7) zwei den Eingriffsraum (70) lateral begrenzende und die Querstrebe (73) haltenden Seitenplatten (74) umfasst, welche beabstandet zueinander angeordnet sind und sich ausgehend von der Deckplatte (71) parallel zueinander erstrecken, und der Bodeneinsatz (7) ein den Eingriffsraum (70) quer zu den Seitenplatten (74) begrenzendes Bodenelement (75) umfasst, welches zwischen den Seitenplatten (74) gegenüberliegend zu der Eingriffsöffnung (72) angeordnet ist, und Vorsprünge des Bodenelements (75) mit Durchlässen der Seitenplatten (74) in Eingriff und mit den Seitenplatten (74) verschweißt sind.

## Claims

1. A locking device (1) to be arranged on a ground (10), comprising:
- an at least substantially tubular hollow body (2) which defines a longitudinal direction (20) of the locking device (1);
- an actuation element (3) which is arranged at a first free end (21) of the hollow body (2) and movable relative to the hollow body (2) between a loose position and an anchored position;
- a mechanic anchoring mechanism (4) which is arranged opposite to the actuation element (3) with regard to the longitudinal direction (20) and comprises a movable latch element (40);
- an acuation rod (30) fixed to the actuation element (3), extending in the longitudinal direction (20) and movably mounted which is arranged within the hollow body (2) and is mechanically coupled to the anchoring mechanism (4);
- a locking plate (5) which is fixed relative to the tubular hollow body (2); and
- an actuation plate as the actuation element (3), wherein the actuation plate (3) extends parallel to the locking plate (5) in the loose position, the anchored position and each position between the loose position and the anchored position, and the locking plate (5) and the actuation plate (3) have at least one hole (31, 51), the holes (31, 51) together forming a pair of holes, the pair being aligned in the anchored position only,
**characterized in that**
the locking plate (5) and the actuation plate (3) extend perpendicularly to the longitudinal direction (20).

2. The locking device according to claim 1, **characterized by** a locking tube (50) extending in the longitudinal direction (20) and fixed to the locking plate (5), the locking tube (50) being arranged within the hollow body (2) and fixed relative to the hollow body (2), and/or a handle (34) fixed to the actuation plate (3) and/or protruding from the actuation plate (3) and/or being shaped at least substantially like a U.

3. The locking device according to claim 1 or claim 2, **characterized in that** the hollow body (2) has a cone-shaped circumferential wall (3) or a zylindric circumferential wall and/or a length of the hollow body (2) measured in the longitudinal direction is in a range from 100 mm to 1100 mm.

4. The locking device according to one of claims 1 to 3, **characterized in that** the locking plate (5) and the actuation plate (3) have a plurality of holes (31, 51), respectively, which form a correspondent plurality of pairs of holes and/or the locking plate (5) and the actuation plate (3) have an at least substantially circular external contour, and/or the locking plate (5) and the actuation plate (3) comprise corresponding abutting means (32, 52) defining an actuation angle (33) and the anchored position and the loose position which are arranged on mutually facing main surfaces of the locking plate (5) and the actuation plate (3), und/or the actuation plate (3) is pivoted by an actuation angle (33) relative to the locking plate (5) which is in a range from 120° to 180°, and/or the locking plate (5) has two recesses (53, 54) and the the actuation plate (3) has a locking bolt (35) which is supported shiftable perpendicularly to the actuation plate (3) by the actuation plate (3) and loaded towards the locking plate (5), the locking bolt (35) engaging a first recess (53) in the loose position and a second recess (54) in the anchored position.

5. The locking device according to one of claims 1 to 4, **characterized in that** the actuation rod (30) is configured as an actuation shaft and the anchoring mechanism (4) comprises an anchoring shaft (41) and a coupling device (42) configured for transfering an angular momentum between the actuation shaft (30) and the anchoring shaft (41).

6. The locking device according to claim 5, **characterized in that** the coupling device (42) is configured as an angular gear or comprises a universal joint.

7. The locking device according to one of claims 1 to 6, **characterized by** a bottom plate (6) which is arranged opposite to the locking plate (5) and fixed to a second free end (22) of the hollow body (2).

8. The locking device according to claim 7, **characterized in that** the bottom plate (6) is detachably fixed to the hollow body (2) and/or comprises a plastic or a metal or consists of a plastic or a metal and/or a thickness of the bottom plate (6) measured perpendicularly to main surfaces of the bottom plate (6) is in a range from 15 mm to 35 mm and/or the anchoring shaft (41) is pivotably mounted to the bottom plate (6) and/or has a passage (65) provided for the latch element (40) and a T-shaped passage (60).

9. The locking device according to one of claims 1 to 8 **characterized in that** the latch element (40) is configured as a hook and fixed to the anchoring shaft (41) and/or arranged outside the hollow body (2).

10. The locking device according to one of claims 7 to 9, **characterized by** a first retaining plate (62) fixed to the bottom plate (6) for retaining the locking tube (50).

11. The locking device according to claim 10, **characterized by** a second retaining plate (63) fixed to the bottom plate (6) for retaining the locking tube (50), the second retaining plate (63) having a passage (64) for supporting the actuation rod (30).

12. The locking device according to claim 11, **characterized in that** the locking plate (5) has a central passage (55) and the actuation rod (30) is supported in the central passage (55) of the locking plate (5) and in the passage (64) of the second retaining plate (63).

13. The locking device according to one of claims 11 or 12, **characterized in that** passages of the second retaining plate (63) engage protrusions of the first retaining plate (62) and are welded to the first retaining plate (62) and/or the locking tube (50) is welded to the first retaining plate (62) and/or to the second retaining plate (63).

14. A locking system for a ground (10), **characterized by**
- a locking device (1) according to one of claims 1 to 13; and
- a ground insert (7) fixable in the ground (10), defining an engagement space (70) for the latch element (40) of the locking device (1) and having a cross member (73) arranged in the engagement space (70), the cross member (73) reaching behind the latch element (40) in an anchored state of the locking device (1).

15. The locking system according to claim 14, **characterized in that** the ground insert (7) comprises a cover plate (71) which has a slit-shaped engagement opening (72) for the latch element (40) and the ground insert (7) comprises two lateral plates (74) laterally limiting the engagement space (70) and supporting the cross member (73) the lateral plate (74) being arranged at a distance from each other and extending parallel to each other starting from the cover plate (71), and the ground insert (7) comprises a bottom element (75) limiting the engagement space (70) transversely to the lateral plates (74) which is arranged between the lateral plates (74) opposite to the engagement opening (72) and protrusions of the bottom element (75) engage passages of the lateral plates (74) and are welded to the lateral plates (74).

## Revendications

1. - Dispositif barrière (1) destiné à être disposé sur un sol (10), comportant :
- un corps creux (2) au moins sensiblement tubulaire, lequel définit une direction longitudinale (20) du dispositif barrière (1) ;
- un élément d'actionnement (3), lequel est disposé à une première extrémité libre (21) du corps creux (2) et est déplaçable par rapport au corps creux (2) entre une position de libération et une position d'ancrage ;
- un mécanisme d'ancrage mécanique (4), lequel est disposé à l'opposé de l'élément d'actionnement (3) par rapport à la direction longitudinale (20) et comporte un élément de verrouillage déplaçable (40) ; et
- une tige d'actionnement (30) fixée à l'élément d'actionnement (3), s'étendant dans la direction longitudinale (20) et montée de manière déplaçable, laquelle est disposée dans le corps creux (2) et est couplée mécaniquement au mécanisme d'ancrage (4) ; et
- une plaque d'arrêt (5), laquelle est fixée par rapport au corps creux tubulaire (2), et une plaque d'actionnement en tant qu'élément d'actionnement (3), la plaque d'actionnement (3) s'étendant parallèlement à la plaque d'arrêt (5) dans la position de libération, la position d'ancrage et dans toute position entre la position de libération et la position d'ancrage, et la plaque d'arrêt (5) et la plaque d'actionnement (3) présentant chacune au moins un trou (31, 51), lesquels forment ensemble une paire de trous, et ladite au moins une paire de trous étant alignée exclusivement dans la position d'ancrage,
**caractérisé par le fait que**
la plaque d'arrêt (5) et la plaque d'actionnement (3) s'étendent perpendiculairement à la direction longitudinale (20) .

2. - Dispositif barrière selon la revendication 1, **caractérisé par** un tube d'arrêt (50) s'étendant dans la direction longitudinale (20) et fixé à la plaque d'arrêt (5), lequel est disposé dans le corps creux (2) et est fixé par rapport au corps creux (2), et/ou une poignée (34), laquelle est fixée à la plaque d'actionnement (3) et/ou fait saillie de la plaque d'actionnement (3) et/ou présente une configuration au moins sensiblement en U.

3. - Dispositif barrière selon la revendication 1 ou la revendication 2, **caractérisé par le fait que** le corps creux (2) présente une paroi périphérique (23) en forme d'enveloppe conique ou une paroi périphérique en forme d'enveloppe cylindrique et/ou une longueur (24) du corps creux (2), mesurée dans la direction longitudinale (20), se situe dans une plage de 100 mm à 1100 mm.

4. - Dispositif barrière selon l'une des revendications 1 à 3, **caractérisé par le fait que** la plaque d'arrêt (5) et la plaque d'actionnement (3) présentent chacune une pluralité de trous (31, 51), lesquels forment une pluralité correspondante de paires de trous et/ou la plaque d'arrêt (5) et la plaque d'actionnement (3) présentent un contour extérieur au moins sensiblement circulaire, et/ou la plaque d'arrêt (5) et la plaque d'actionnement (3) comportent des moyens de butée (32, 52) correspondant entre eux, lesquels définissent l'angle d'actionnement (33) et la position d'ancrage et la position de libération et sont disposés sur des surfaces principales se faisant face de la plaque d'arrêt (5) et de la plaque d'actionnement (3), et/ou la plaque d'actionnement (3) est apte à tourner par rapport à la plaque d'arrêt (5) d'un angle d'actionnement (33), lequel se situe dans une plage de 120° à 180°, et/ou la plaque d'arrêt (5) présente deux évidements (53, 54) et la plaque d'actionnement (3) présente un boulon d'arrêt (35) passant à travers la plaque d'actionnement (3), maintenu de manière déplaçable sur la plaque d'actionnement (3) perpendiculairement à la plaque d'actionnement (3) et précontraint en direction de la plaque d'arrêt (5), lequel boulon d'arrêt est en prise avec un premier évidement (53) dans la position de libération et avec le second évidement (54) dans la position d'ancrage.

5. - Dispositif barrière selon l'une des revendications 1 à 4, **caractérisé par le fait que** la tige d'actionnement (30) est réalisée sous la forme d'un arbre d'actionnement et le mécanisme d'ancrage (4) comporte un arbre d'ancrage (41) monté rotatif s'étendant selon un angle obtus ou perpendiculairement à l'arbre d'actionnement (30), et un dispositif de couplage (42), lequel est configuré pour transmettre un couple entre l'arbre d'actionnement (30) et l'arbre d'ancrage (41).

6. - Dispositif barrière selon la revendication 5, **caractérisé par le fait que** le dispositif de couplage (42) est réalisé sous la forme d'un engrenage angulaire ou comporte un joint universel.

7. - Dispositif barrière selon l'une des revendications 1 à 6, **caractérisé par** une plaque de base (6) disposée à l'opposé de la plaque d'arrêt (5) et fixée à la seconde extrémité libre (22) du corps creux (2).

8. - Dispositif barrière selon la revendication 7, **caractérisé par le fait que** la plaque de base (6) est fixée de manière amovible au corps creux (2) et/ou comporte une matière plastique ou un métal ou est constituée d'une matière plastique ou d'un métal et/ou une épaisseur (61) de la plaque de base (6), mesurée perpendiculairement aux surfaces principales de la plaque de base (6), se situe dans une plage de 15 mm à 35 mm et/ou l'arbre d'ancrage (41) est monté de manière rotative sur la plaque de base (6) et/ou présente un passage (65) prévu pour l'élément de verrouillage (40) et un passage (66) en forme de T.

9. - Dispositif barrière selon l'une des revendications 1 à 8, **caractérisé par le fait que** l'élément de verrouillage (40) est réalisé en forme de crochet et est fixé à l'arbre d'ancrage (41) et/ou est disposé sur un côté extérieur du corps creux (2).

10. - Dispositif barrière selon l'une des revendications 7 à 9, **caractérisé par** une première tôle de maintien (62) fixée à la plaque de base (6) pour maintenir le tube d'arrêt (50).

11. - Dispositif barrière selon la revendication 10, **caractérisé par** une seconde tôle de maintien (63) fixée à la plaque de base (6) pour maintenir le tube d'arrêt (50) avec un passage (64) pour le montage de la tige d'actionnement (30).

12. - Dispositif barrière selon la revendication 11, **caractérisé par le fait que** la plaque d'arrêt (5) présente un passage central (55) et la tige d'actionnement (30) est montée dans le passage central (55) de la plaque d'arrêt (5) et dans le passage (64) de la seconde tôle de maintien (63).

13. - Dispositif barrière selon l'une des revendications 11 ou 12, **caractérisé par le fait que** des passages de la seconde tôle de maintien (63) sont en prise avec des saillies de la première tôle de maintien (62) et sont soudés à la première tôle de maintien (62) et/ou le tube d'arrêt (50) est soudé à la première tôle de maintien (62) et/ou à la seconde tôle de maintien (63).

14. - Système de barrière pour un sol (10), **caractérisé par :**
- un dispositif barrière (1) selon l'une des revendications 1 à 13 ; et
- un insert de base (7) pouvant être fixé dans le sol (10) et définissant un espace d'engagement (70) pour l'élément de verrouillage (40) du dispositif barrière (1) avec une traverse (73) disposée dans l'espace d'engagement (70), laquelle s'engage derrière l'élément de verrouillage (40) dans un état ancré du dispositif barrière (1).

15. - Système de barrière selon la revendication 14, **caractérisé par le fait que** l'insert de base (7) comporte une plaque de recouvrement (71), laquelle présente une ouverture d'engagement (72) en forme de fente pour l'élément de verrouillage (40) et l'insert de base (7) comporte deux plaques latérales (74) délimitant latéralement l'espace d'engagement (70) et maintenant la traverse (73), lesquelles sont disposées à distance l'une de l'autre et s'étendent parallèlement l'une à l'autre à partir de la plaque de recouvrement (71), et l'insert de base (7) comporte un élément de base (75) délimitant l'espace d'engagement (70) transversalement aux plaques latérales (74), lequel est disposé entre les plaques latérales (74) à l'opposé de l'ouverture d'engagement (72), et des saillies de l'élément de base (75) sont en prise avec des passages des plaques latérales (74) et soudées aux plaques latérales (74).
